# EUROPÄISCHE PATENTSCHRIFT

(11) **EP 0 001 576 B1**
(45) Veröffentlichungstag und Bekanntmachung des Hinweises auf die Patenterteilung: **03.09.1980**
(21) Anmeldenummer: 78101034.3
(22) Anmeldetag: 29.09.1978
(51) Int. Cl.: B65D 88/26, E04H 7/22

(54) **Silobehälter für zu Verkrustungen neigendes Schüttgut**
Silo for easily caking bulk material
Silo pour matière en vrac s'agglomérant facilement

(30) Priorität: 26.10.1977 DE 2748007
(43) Veröffentlichungstag der Anmeldung: 02.05.1979
(73) Patentinhaber: KRUPP POLYSIUS AG, 59269 Beckum (DE)
(72) Erfinder: Helmut, Daniel, D-4720 Beckum (DE)
(74) Vertreter: Tetzner, Volkmar, Dr.-Ing. Dr. jur.

## Beschreibung

Die Erfindung betrifft einen Silobehälter für zu Verkrustungen neigendes Schüttgut, mit einem Hauptbehälterteil, einem unter dem Hauptbehälterteil angeordneten und mit ihm verbundenen Auslauftrichter, je einem sich über den Behälter-Querschnitt erstreckenden Gitter am unteren Ende des Hauptbehälterteiles und im Auslauftrichter sowie mit gesonderten Rütteleinrichtungen zur Auflockerung des im Hauptbehälterteil und des im Auslauftrichter befindlichen Gutes.

Ist in einem Silobehälter Schüttgut eingelagert, das in starkem Maße zu Verkrustungen neigt, so kommt es vielfach zu erheblichen Schwierigkeiten beim Austragen des Schüttgutes aus dem Behälter, da das Gut teils zusammenbackt, teils sich fest an die Innenwand des Behälters anlegt.

Mit den bekannten pneumatischen Auflockerungseinrichtungen läßt sich diesem Mangel im allgemeinen nicht ausreichend begegnen, da das Schüttgut selbst im verkrusteten Zustand häufig noch sehr porös ist. Um den Austrag von solchem, zu Verkrustungen neigenden Schüttgut zu erleichtern, sind verschiedene Silobehälter mit Rütteleinrichtungen entwickelt worden.

Bei einer bekannten Ausführung dieser Art (DE-PS 2 308 702) ist zwischen dem Hauptbehälterteil und dem Auslauftrichter ein nach oben gewölbter Lochboden vorgesehen, auf dem sich ein gitterartiges Rüttelelement elastisch abstützt. Ein weiteres gitterartiges Rüttelelement ist nahe der unteren Offnung des Auslauftrichters vorgesehen. Bei dieser bekannten Ausführung ist zumindest das obere Rüttelelement dem Druck der ganzen Gutsäule ausgesetzt und daher erheblich beansprucht. Es ist ferner nur mit einem großen Energieaufwand und unter Inkaufnahme eines erheblichen Verschleißes möglich, mit diesen gewichtsmäßig stark belasteten Rüttelelementen zu Verkrustungen neigendes Schüttgut aus dem Silobehälter auszutragen.

Eine ungenügende Funktion bezüglich des Austragens von zu Verkrustungen neigendem Gut zeigt ferner ein bekannter Silobehälter (DE-AS 1 114 147), bei dem nur der Auslauftrichter, nicht jedoch auch der Hauptbehälterteil, mit einem oder mehreren Vibrationsantrieben versehen ist.

Gleiches gilt für einen weiteren bekannten Silobehälter (DE-AS 1 266 231), bei dem der Auslauftrichter in einen oberen und einen unteren Trichterteil unterteilt ist, von denen der obere Trichterteil fest mit dem Hauptbehälterteil und der untere Trichterteil elastisch mit dem oberen Trichterteil verbunden ist, wobei je eine Rütteleinrichtung dem oberen und unteren Trichterteil zugeordnet sind. Wird ein solcher Silobehälter für Schüttgut verwendet, das sehr zu Verkrustungen neigt und sich im Laufe der Lagerzeit innerhalb des Silos zu einem einzigen Klumpen verhärtet (wie dies beispielsweise bei technischem Harnstoff der Fall ist), so bereitet der Austrag dieses Gutes aus dem Silobehälter größte Schwierigkeiten. Der Hauptgrund hierfür liegt darin, daß die verhärtete Gutmasse bereits im Bereich des zylindrischen Hauptbehälterteiles eine hohe Wandreibung aufweist und dann vor allem eine zunehmende Verhärtung erfährt, wenn die zu einem Klumpen zusammengeballte Masse aus dem Hauptbehälterteil unmittelbar in den hiermit verbundenen oberen Trichterteil gelangt und sich unter dem Gewicht der gesamten Gutsäule auf der konischen Wand dieses oberen Trichterteiles abstützt. Wie die Praxis zeigt, ist es lediglich mit einer Vibrationsbewegung der Behälterwand nicht möglich, eine zu einem einzigen verhärteten Klumpen zusammengeballte und mit ihrem ganzen Gewicht auf der Trichterwand lastende Gutsäule zuverlässig aufzulösen und einwandfrei auszutragen.

Es ist schließlich auch ein Silobehälter bekannt (DE-Gm 6 926 956), bei dem sich der Hauptbehälterteil von oben nach unten erweitert und im Auslauftrichter eine die zentrale Auslauföffnung abdeckende Haube vorgesehen ist, die zusammen mit der Wand des Auslauftrichters einen Ringspalt bildet. Hauptbehälterteil und Auslauftrichter werden hierbei durch einen gemeinsamen Rüttelantrieb in Vibration versetzt. Auch bei dieser bekannten Ausführung ergeben sich Schwierigkeiten beim Austragen von zu Verkrustungen neigendem Gut, das im Bereich des genannten Ringspaltes leicht Brücken bildet.

Der Erfindung liegt daher die Aufgabe zugrunde, einen Silobehälter der eingangsgenannten Art zu schaffen, der bei einfachem konstruktiven Aufbau ein zuverlässiges und gleichmäßiges Austragen des Schüttgutes aus dem Behälter - und zwar auch bei zu Verkrustungen neigendem Material gewährleistet.

Diese Aufgabe wird erfindungsgemäß durch die Kombination folgender Merkmale gelöst:
a) Der Hauptbehälterteil weist einen sich von oben nach unten vergrößernden Querschnitt auf;
b) der Auslauftrichter ist in einen oberen und einen unteren Trichterteil unterteilt, von denen der obere Trichterteil fest mit dem Hauptbehälterteil und der untere Trichterteil elastisch mit dem oberen Trichterteil verbunden ist;
c) die beiden Rütteleinrichtungen sind an der Außenwand der aus Hauptbehälterteil und oberem Trichterteil bestehenden, elastisch am Fundament abgestützten Einheit bzw. an der Außenwand des unteren Trichterteiles angebracht.

Bei dem erfindungsgemäßen Silobehälter wird eine verkrustete Gutsäule durch die Vibrationsbewegung des Hauptbehälterteiles von der sich nach unten zu erweiternden Behälterwand abgelöst. Diese Gutsäule stützt sich dabei mit ihrem Eigengewicht auf dem Gitter am unteren Ende des Hauptbehälterteiles ab und wird unter der Wirkung der Vibration von diesem Gitter abgerieben und dadurch wieder rieselfähig und austragbar gemacht. Der durch die Querschnittserweiterung des Hauptbehälterteiles zwischen der losgelösten verkrusteten Gutsäule und der Silowand vorhandene Luftspalt, der seinen größten Wert unmittelbar über dem Gitter am unteren Ende des Hauptbehälterteiles besitzt, verhindert an dieser besonders kritischen Stelle ein erneutes Anbacken des Gutes an der Behälterwand.

Die Unterteilung des Auslauftrichters in zwei selbständig schwingfähige Teile (von denen der obere Trichterteil zusammen mit dem Hauptbehälterteil vibriert) gewährleistet mit einfachen konstruktiven Mitteln eine weitere Auflockerung des Schüttgutes bei seiner Fallbewegung durch den Auslauftrichter. Da die Rütteleinrichtungen an den Außenwänden der Behälterteile angebracht sind, werden sie durch das Schüttgut nicht beeinträchtigt. Die im Innern des Behälters angebrachten Gitter üben andererseits bei der Rüttelbewegung eine intensive Zerkleinerungswirkung auf verkrustetes Schüttgut aus.

Gemäß einer zweckmäßigen Ausgestaltung der Erfindung besitzt das im unteren Trichterteil vorgesehene Gitter eine kleine Maschenweite als das im Hauptbehälterteil angeordnete Gitter. Dadurch wird beim aufeinanderfolgenden Passieren der beiden Gitter eine zunehmende Zerkleinerung und Auflösung von verkrusteten Schüttgut-Agglomeraten erreicht.

Erfindungsgemäß kann weiterhin eine Steurvorrichtung vorgesehen werden, durch die die Rütteleinrichtung des unteren Trichterteiles ständig und die Rütteleinrichtung der aus Hauptbehälterteil und oberem Trichterteil bestehenden Einheit nur zeitweise eingeschaltet ist. Wird auf diese Weise die Rütteleinrichtung der aus Hauptbehälterteil und oberem Trichterteil bestehenden Einheit nur beim Auftreten stärkerer Gutzusammenballungen in Betrieb genommen, so läßt sich der Energiebedarf des Silobehälters wesentlich senken.

Ein Ausführungsbeispiel der Erfindung ist in der Zeichnung schematisch dargestellt.

Der veranschaulichte Silobehälter besitzt einen oberen Hauptbehälterteil 1 und einen zweiteiligen Auslauftrichter, der einen oberen Trichterteil 2 und einen unteren Trichterteil 3 enthält, die durch eine Dichtungsmanschette 4 elastisch miteinander verbunden sind.

Der untere Rand 1 des Hauptbehälterteiles 1 ist mit dem oberen Rand 2a des oberen Trichterteiles 2 fest verbunden, so daß der obere BeBehälterteil 1 und der obere Trichterteil 2 eine feste Einheit miteinander bilden; diese Einheit aus oberem Behälterteil 1 und oberem Trichterteil 2 ist über herkömmliche Schwingungsauflagen 5 elastisch auf dem Fundament 6 abgestützt.

An der Verbindungsstelle zwischen dem Hauptbehälterteil 1 und dem oberen Trichterteil 2 ist ein im wesentlichen aus hochkant befestigten, rostartig zusammengeordneten Stäben 7 gebildetes Gitter 8 fest eingebaut, und an der Außenwand des oberen Trichterteiles 2 ist ein Vibrationsantrieb 9 herkömmlicher Bauart befestigt, der zu einer Rütteleinrichtung gehört und durch den die aus Hauptbehälterteil 1 und oberem Trichterteil 2 (einschließlich Glitter 8) bestehende Einheit insgesamt in Vibration versetzt werden kann Der Hauptbehälterteil 1 weist einen sich von oben nach unten vergrößernden Querschnitt auf. Er kann sich dabei in Form eines Kegelstumpfes oder eines Pyramidenstumpfes gleichmäßig von oben nach unten erweitern. An dem Innenwand des Hauptbehälterteiles 1 kann ein Gleitanstrich oder eine Gleitschicht 10 vorgesehen sein, um das Herabrutschen des Schüttgutes weiter zu begünstigen.

Der untere Trichterteil 3 ist in seinem oberen Bereich gleichfalls mit einem sich über den ganzen Querschnitt erstreckenden Gitter 11 versehen, das an der Wand dieses Trichterteiles 3 so angebracht ist, daß das untere Ende des oberen Trichterteiles 2, das etwas in den unteren Trichterteil 3 hineinragt, nicht mit diesem zweiten Gitter 11 in Berührung kommt. Das zweite Gitter 11 ist ebenso wie das erste Gitter 8 im wesentlichen aus hochkant befestigten, rostartig zusammengestellten Stäben 12 aufgebaut. Die Maschenweite dieses zweiten Gitters 11 kann gleichgroß wie die des ersten Gitters 8 sein; zweckmäßig wird jedoch die Maschenweite des zweiten Gitters 11 etwas kleiner als die des ersten Gitters 8 gehalten. Die Maschenweite des zweiten Gitters 11 hängt in erster Linie von der Größe der Auslauföffnung 13 (am unteren Ende des Trichterteiles 3) sowie von dem darunter angeordneten Absperr- oder Dosierorgan 14 ab, da das zweite Gitter 11 im Bedarfsfalle das Schüttgut soweit zerkleinern soll, daß keine Verstopfungen der Auslauföffnung 13 und der ihr nachgeordneten Organe eintreten können.

Der untere Trichterteil 3 weist an seiner Außenwand einen eigenen Vibrationsantrieb 15 auf und kann infolgedessen durch diesen Vibrationsantrieb unabhängig von der aus Hauptbehälterteil 1 und oberem Trichterteil 2 bestehenden Einheit gerüttelt werden. Die beiden Vibrationsantriebe 9 und 15 sind an eine Steuereinrichtung 16 angeschlossen. Diese Steuereinrichtung 16 kann beispielsweise den Vibrationsantrieb 15 des unteren Trichterteiles 3 ständig arbeiten lassen und den Vibrationsantrieb 9 von Hauptbehälterteil 1 und oberem Trichterteil 2 nur zeitweise einschalten. Das Zuschalten des Vibrationsantriebes 9 erfolgt zweckmäßig in Abhängigkeit vom Verhärtungs- bzw. Verkrustungsgrad der Schüttgutsäule oberhalb des Gitters 8.

Die Vibrationsantriebe 9 und 15 können dabei entweder mit gleicher oder mit unterschiedlicher Frequenz und Amplitude betreiben werden.

## Patentansprüche

1. Silobehälter für zu Verkrustungen neigendes Schüttgut, mit einem Hauptbehälterteil, einem unter dem Hauptbehälterteil angeordneten und mit ihm verbundenen Auslauftrichter, je einem sich über den Behälter-Querschnitt erstreckenden Gitter am unteren Ende des Hauptbehälterteiles und im Auslauftrichter sowie mit gesonderten Rütteleinrichtungen zur Auflockerung des im Hauptbehälterteil und des im Auslauftrichter befindlichen Gutes, gekennzeichnet durch die Kombination folgender Merkmale:
a) Der Hauptbehälterteil (1) weist einen sich von oben nach unten vergrößernden Querschnitt auf;
b) Der Auslauftrichter ist in einem oberen und einen unteren Trichterteil (2 bzw. 3) unterteilt, von denen der obere Trichterteil (2) fest mit dem Hauptbehälterteil (1) und der untere Trichterteil (3) elastisch mit dem oberen Trichterteil (2) verbunden ist;
c) die beiden Rütteleinrichtungen (9, 15) sind an der Außenwand der aus Hauptbehälterteil (1) und oberem Trichterteil (2) bestehenden, elastisch am Fundament (6) abgestützten Einheit bzw. an der Außenwand des unteren Trichterteiles (3) angebracht.

2. Silobehälter nach Anspruch 1, dadurch gekennzeichnet, daß das im unteren Trichterteil (3) vorgesehene Gitter (11) eine kleinere Maschenweite als das im Hauptbehälterteil (1) angeordnete Gitter besitzt

3. Silobehälter nach Anspruch 1, gekennzeichnet durch eine Steuervorrichtung (16), durch die die Rütteleinrichtung (15) des unteren Trichterteiles (3) ständig und die Rütteleinrichtung (9) der aus Hauptbehälterteil (1) und oberem Trichterteil (2) bestehenden Einheit nur zeitweise eingeschaltet ist.

## Claims

1. Silo container for bulk material tending to incrustation, comprising a main container portion, a discharge hopper disposed below the main container portion and connected thereto, with a grating extending over the container cross-section at the lower end of the main container portion and a grating in the discharge hopper and with separate vibratory means for loosening the material in the main container portion and the material in the discharge hopper, characterized by the combination of the following features:
a) the main container portion (1) has a cross-section increasing from the top to the bottom;
b) the discharge hopper is divided into an upper and lower hopper portion (2, 3), of which the upper hopper portion (2) is fixedly connected to the main container portion (1) and the lower hopper portion (3) is resiliently connected to the upper hopper portion (2);
c) the two vibratory means (9, 15) are mounted on the outer wall of the unit consisting of the main container portion (1) and the upper hopper portion (2) and resiliently supported on the foundation (6) or mounted on the outer wall of the lower hopper portion (3).

2. Silo container according to claim 1, characterized in that the grating (11) provided in the lower hopper portion (3) has a smaller mesh width than the grating disposed in the main container portion (1).

3. Silo container according to claim 1, characterized by a control means (16), by which the vibratory means (15) of the lower hopper portion (3) are switched on permanently and the vibratory means (9) of the unit consisting of the main container portion (1) and the upper hopper portion (2) only intermittently.

## Revendications

1. Silo pour marchandise en vrac ayant tendance à s'incruster, présentant une partie principale de réservoir, un entonnoir d'écoulement disposé sous la partie principale du réservoir et reliée à celle-ci, une grille s'étendant sur la section transversale du réservoir à l'extrémité inférieure de la partie principale du réservoir et une autre dans l'entonnoir d'écoulement ainsi que des dispositifs de vibration séparés destinés à ameublir la marchandise se trouvant dans la partie principale du réservoir et dans l'entonnoir d'écoulement, caractérisé par la combination des critères suivants:
a) La partie principale du réservoir (1) présente une section transversale s'élargissant du haut vers le bas;
b) L'entonnoir d'écoulement est subdivisé en un entonnoir supérieur et un entonnoir inférieur (2 resp. 3), l'entonnoir supérieur (2) étant relié fixement à la partie principale du réservoir (1) et l'entonnoir inférieur (3) élastiquement à l'entonnoir supérieur (2);
c) Les deux dispositifs de vibration (9, 15) sont disposés sur la paroi extérieure de l'unité appuyée élastiquement au socle (6) et se composant de la partie principale du réservoir (1) et de l'entonnoir supérieur (2), respectivement sur la paroi extérieure de l'entonnoir inférieur (3).

2. Silo selon la revendication 1, caractérisé par le fait que la grille (11) prévue dans l'entonnoir inférieur (3) présente une grandeur de maille plus petite que la grille disposée dans la partie principale du réservoir (1).

3. Silo selon la revendication 1, caractérisé par une dispositif de commande (16) par laquelle le dispositif de vibration (15) de l'entonnoir inférieur (3) est mis en marche constamment et le dispositif de vibration (9) de l'unité se composant de la partie principale du réservoir (1) et de l'entonnoir supérieur (2) temporairement.
